# EUROPÄISCHE PATENTSCHRIFT

(11) **EP 0 268 305 B1**
(45) Veröffentlichungstag und Bekanntmachung des Hinweises auf die Patenterteilung: **09.03.1994**
(21) Anmeldenummer: 87117174.0
(22) Anmeldetag: 20.11.1987
(51) Int. Cl.: H01R 13/53, H01R 13/74, H01R 13/527

(54) **Vorrichtung zum Anschliessen von explosions- und schlagwettergeschützten elektrischen Betriebsmitteln an eine elektrische Leitung**
Explosion-proof and flame-proof connecting device of production facilities to an electric line
Dispositif pour la connexion antidéflagrante et protégée contre le grisou de moyens de fabrication à une ligne électrique

(30) Priorität: 20.11.1986 DE 3639599
(43) Veröffentlichungstag der Anmeldung: 25.05.1988
(73) Patentinhaber: Magnet-Motor Gesellschaft für magnetmotorische Technik mbH, D-82319 Starnberg (DE)
(72) Erfinder: Friess, Werner, D-8000 München 19 (DE); Rackles, Jürgen, Dr., D-8000 München 71 (DE)
(74) Vertreter: Klunker . Schmitt-Nilson . Hirsch

(56) Entgegenhaltungen:
- DE-A- 2 243 607
- FR-A- 2 393 446
- GB-A- 796 174

## Beschreibung

Die Erfindung betrifft eine Vorrichtung zum Anschließen von explosions- und schlagwettergeschützten elektrischen Betriebsmitteln der Zündschutzart "Druckfeste Kapselung" an eine mit einer elektrischen Energiequelle in Verbindung stehende elektrische Leitung nach dem Oberbegriff des Anspruchs 1.

In explosionsgefährdeten Bereichen, insbesondere im untertägigen Kohlebergbau, gelangen Schlagwettergeschützte und explosionsgeschützte elektrische Betriebsmittel zum Einsatz. Diese Betriebsmittel besitzen ein Gehäuse, welches der Zündschutzart "Druckfeste Kapselung" entspricht.

Die für die genannten elektrischen Betriebsmittel einschlägige Norm EN 50014, Nr.19 und EN 50018 Nr.12.3 (Steckvorrichtungen) fordert, daß Steckvorrichtungen entweder mechanisch oder elektrisch so verriegelt sein müssen, daß sie nur spannungslos gezogen werden können und daß die Kontakte nicht unter Spannung gesetzt werden können, wenn sie getrennt sind. Diese Bestimmungen gelten nicht für Steckvorrichtungen, die sich im Inneren eines druckfesten Gehäuses befinden und erst nach Öffnen des Gehäuses und damit Aufhebung der Zündschutzart betätigt werden können.

Für druckfeste Gehäuse der Zündschutzart "Druckfeste Kapselung" gibt es bereits spezielle Leitungseinführungen, das sind auf das in das Gehäuse eingeführte Kabel- oder Leitungsende gesetzte, etwa zylindrische Körper mit einem Ringflansch, wobei der Ringflansch fest mit dem Gehäuse verschraubt wird. Diese Leitungseinführung umfaßt den Isoliermantel der Leitung. Es gibt Leitungseinführungen mit einer behördlichen Zulassung für die obengenannten gekapselten Gehäuse.

Bislang wurden die elektrischen Betriebsmittel in gekapselten Gehäusen unter Verwendung der obenerwähnten Leitungseinführungen durch einzelnes Anschließen von Leitungsadern mit einer Energiequelle verbunden. Bei nur wenigen Leitungsadern ist das für jede Ader einzel vorgenommene Anschließen noch mit verhältnismäßig geringem Zeitaufwand möglich. Erhöht sich aber in einem Kabel die Anzahl der Adern, so ist das Anschließen des elektrischen Betriebsmittels an die Leitungsadern mühsam und zeitaufwendig, und die Gefahr von Verdrahtungsfehlern erhöht sich. Insbesondere dann, wenn das elektrische Betriebsmittel häufig an verschiedenen Orten eingesetzt werden muß, ist ein häufiges Lösen und erneutes Verbinden der einzelnen Leitungsadern mit den entsprechenden Anschlüssen am Betriebsmittel notwendig.

In Übereinstimmung mit dem Oberbegriff des Anspruchs 1 zeigt die DE-A-2 243 607 eine Vorrichtung zum Anschließen von Druckbehältern und dergleichen an eine elektrische Leitung, wobei das Steckverbinder-Zwischenteil in sich eine Vielzahl von Leitungsdurchführungen aufweist, die auf der Außenseite des Gehäuses entweder als Steckerteil oder als Buchsenteil ausgebildet sind. Dieses für mehrere anzuschließende Leitungen ausgebildete Zwischenteil wird mittels Schrauben an einer Gehäuseöffnung angebracht. Die an Gruppen von Durchführungen anzubringenden Buchsen- oder Steckerteile sind über einen Flansch an dem Zwischenteil anschraubbar. Lösbar ist also entweder das gesamte Zwischenteil mit einer Vielzahl von Leitungsdurchführungen, oder eine einzelne Leitungseinführung, die ihrerseits selbst als Buchsenteil oder Steckerteil ausgeführt ist.

Der Erfindung liegt die Aufgabe zugrunde, eine Vorrichtung der eingangs genannten Art zu schaffen, die es ermöglicht, unter Verwendung bereits zugelassener Leitungseinführungen für Gehäuse der Zündschutzart "Druckfeste Kapselung" ein rasches Anschließen einer Vielzahl von Leitungsadern an entsprechende Anschlüsse des in dem Gehäuse befindlichen Betriebsmittels zu ermöglichen.

Diese Aufgabe wird erfindungsgemäß gelöst durch die kennzeichnenden Merkmale des Anspruchs 1.

Vorzugsweise wird zwischen Steckverbinder-Zwischenteil und Gehäuse ein - insbesondere zylindrischer - zünddurchschlagsicherer Spalt vorgesehen, welcher der oben genannten Norm EN 50018 entspricht.

Wie oben erwähnt wurde, gelten die Vorschriften betreffend Steckvorrichtungen an explosions- und schlagwettergeschützten elektrischen Betriebsmitteln nicht für den Innenraum von druckfesten Gehäusen. Wenn die Verschraubung der Leitungseinführung von dem Gehäuse gelöst wird, gilt die Zündschutzart als aufgehoben. Die dann erst zugängliche Steckverbindung braucht somit nicht mehr den besonderen Anforderungen des Explosions- bzw. Schlagwetterschutzes zu genügen. Nachdem die Leitungseinführung gelöst und abgenommen ist, kann mit Hilfe des erfindungsgemäßen Steckverbinder-Zwischenteils durch praktisch einen einzigen Handgriff eine Vielzahl von Leitungsadern von dem in dem Gehäuse befindlichen elektrischen Betriebsmittel getrennt werden. Das Anschließen erfolgt in umgekehrter Reihenfolge. Die Erfindung schafft also ein Mittel, welches das schnelle Anschließen und das schnelle Trennen elektrischer Betriebsmittel der Zündschutzart "Druckfeste Kapselung" an bzw. von einer elektrischen Leitung gestattet. Da Leitungseinführungen verwendet werden können, für die bereits eine Zulassung erteilt wurde, und diese Leitungseinführungen baulich in keiner Weise geändert werden müssen, stellt die Erfindung ein kostengünstiges Mittel für den Anschluß von elektrischen Betriebsmitteln im untertägigen Bergbau und in Betrieben mit explosionsgefährdeten Bereichen zur Verfügung.

Das Zwischenteil besitzt eine von dem Flanschteil sich durch die Gehäuseöffnung erstreckende Hülse und einen in der Hülse befindlichen Isolierstoffblock, der ein oder mehrere Steckerstifte und/oder Steckerbuchsen in sich lagert. Bei dem so ausgebildeten Zwischenteil handelt es sich um ein relativ einfaches Bauteil. Vorzugsweise sind Flanschteil und zylindrische Hülse einstückig ausgebildet. Die Steckerstifte und/oder Steckerbuchsen können innerhalb des Bereichs der zylindrischen Hülse dadurch gelagert werden, daß sie innerhalb der Hülse angeordnet und mit Epoxyharz vergossen werden.

Im Inneren des Gehäuses ist erfindungsgemäß ein Aufnahmeteil fluchtend mit der Gehäuseöffnung angeordnet, wobei das Aufnahmeteil aus einer Aufnahmehülse und einem Isolierstoffkörper besteht, der ein oder mehrere Steckerbuchsen und/oder Steckerstifte entsprechend den Stiften bzw. Buchsen in dem Zwischenteil lagert. Das erfindungsgemäße Aufnahmeteil kann - die Gehäuseöffnung umgebend - an der Innenseite des Gehäuses mit Hilfe von Schrauben festgeschraubt werden. Das Aufnahmeteil bildet zusammen mit dem erfindungsgemäßen Steckverbinder-Zwischteil eine Steckverbindung.

Die Erfindung gestattet das problemlose Nachrüsten bereits existierender gekapselter Gehäuse.

Im folgenden wird ein Ausführungsbeispiel der Erfindung anhand der Zeichnung näher erläutert.

Die einzige Figur zeigt eine Längsschnittansicht durch eine Vorrichtung zum Anschließen eines in einem gekapselten Gehäuse befindlichen elektrischen Betriebsmittels an eine elektrische Leitung.

In der Figur ist von einem hier nicht näher dargestellten Gehäuse der Zündschutzart "Druckfeste Kapselung" ein Teil einer Gehäusewand 1 mit einer Gehäuseöffnung dargestellt.

Auf der in der Figur links dargestellten Innenseite des Gehäuses ist mit Hilfe eines Flansches 2 und diesen durchsetzenden Schrauben 3 eine Aufnahmehülse 4 für einen Isolierstoffkörper 5 an der Gehäusewand 1 befestigt. Die Mittelachse der Aufnahmehülse 4 fluchtet mit der Mittelachse der Gehäuseöffnung.

Der Isolierstoffkörper 5, der zum Beispiel aus Epoxydharz besteht, dient zur Lagerung und Halterung mehrerer Steckerstifte, von denen hier zwei Steckerstifte 6 und 7 unterschiedlichen Durchmessers dargestellt sind.

Von der rechten Seite in der Figur her, also von der Außenseite des Gehäuses her ist in die Gehäuseöffnung ein Zwischenteil 8 eingesetzt. Das Zwischenteil 8 enthält ein als Ringflansch ausgebildetes Flanschteil 9, eine Zylinderhülse 11 und einen in der Zylinderhülse 11 sitzenden Isolierstoffblock 10, der zum Beispiel aus Epoxydharz besteht. Die Zylinderhülse 11 ist einstückig mit dem Flanschteil 9 ausgebildet. Ihr Außendurchmesser ist an den Innendurchmesser der Gehäuseöffnung angepaßt.

Im Inneren des Isolierstoffblocks 10 befinden sich mehrere Steckerbuchsen, von denen in der Zeichnung stellvertretend zwei Steckerbuchsen 12 und 13 unterschiedlichen Durchmessers dargestellt sind. Die Steckerbuchsen 12 und 13 nehmen die in dem Isolierstoffkörper 5 gelagerten Steckerstifte 7 bzw. 6 auf, wenn das Zwischenteil 8 in die Gehäuseöffnung und das durch die Aufnahmehülse 4 und den Isolierstoffkörper 5 gebildete Aufnahmeteil im Inneren des Gehäuses eingesteckt wird.

In dem Isolierstoffblock 10 laufen die an die Steckerbuchsen 12 und 13 angeschlossenen, abisolierten Enden von Leitungsadern 20 und 21 in das Innere eines Leitungskabels 19. Das Leitungskabel 19 enthält eine Vielzahl von Leitungsadern entsprechend der Anzahl der in dem Isolierstoffblock befindlichen Steckerbuchsen.

Nach dem Herstellen der Steckverbindung durch Einschieben des Zwischenteils 8 wird dieses an der Gehäusewand 1 befestigt, indem sein Flanschteil 9 mit Hilfe von Schrauben 14 an der Gehäusewand festgeschraubt wird.

Das Flanschteil 9 bildet in diesem Zustand einen Teil des Gehäuses. An diesem "Gehäuseteil" 9 wird nun eine Leitungseinführung 15 befestigt. Diese Leitungseinführung 15 ist eine Leitungseinführung, die zugelassen ist für die hier in Rede stehende Art von Gehäusen der Zündschutzart "Druckfeste Kapselung". Die Leitungseinführung 15 besitzt ein Befestigungsteil 16 mit einem Ringflansch 17, der mit Hilfe von Schrauben 18 an dem Flanschteil 9 des Zwischenteils 8 befestigt wird. Da das Flanschteil 9 definitionsgemäß ein Teil des Gehäuses ist, weil es mit der Gehäusewand 1 fest verbunden ist, kann die Leitungseinführung 15, für die bereits eine Zulassung existiert, verwendet werden. An der Leitungseinführung brauchen keinerlei bauliche Veränderungen vorgenommen zu werden.

Zum Lösen der Verbindung zwischen den einzelnen Steckerstiften in dem Isolierstoffkörper 5 und den in dem Isolierstoffblock 10 befindlichen Steckerbuchsen wird zunächst durch Lösen der Schrauben 18 die Leitungseinführung 15 von dem Gehäuse bzw. von dem mit der Gehäusewand 1 verriegelten Flanschteil 9 entfernt. Definitionsgemäß wird dadurch das gekapselte Gehäuse geöffnet, so daß dann die Steckvorrichtung 8 gezogen werden kann, obschon die Steckvorrichtung möglicherweise nicht spannungslos ist.

Bei dem oben beschriebnen Ausführungsbeispiel bestehen das Zwischenteil 8 und die Aufnahmehülse 4 aus Metall, während der Isolierstoffblock 10 und der Isolierstoffkörper 5 aus Epoxydharz bestehen.

Die Anzahl der Leitungsadern und mithin der Steckerstift/Steckerbuchsen-Einheiten ist keinen besonderen Beschränkungen unterworfen. Es sind insbesondere auch Lichtleiter-oder andere Steckverbindungen möglich. Auch die spezielle Ausgestaltung der Steckvorrichtung an sich ist nicht auf das oben beschriebene Ausführungsbeispiel beschränkt. Es muß nur dafür Sorge getragen werden, daß eine feste Verbindung zwischen dem Zwischenteil 8 und der Gehäusewand 1 existiert, die erst nach Lösen der Leitungsverbindung geöffnet werden kann.

Damit die Anordnung der Norm EN 50018 entspricht, ist der -vorzugsweise zylindrische - Spalt zwischen dem SteckverbinderZwischenteil 8 und dem Gehäuse 1 als zünddurchschlagsicherer Spalt entsprechend der EN 50018 ausgebildet.

## Patentansprüche

1. Vorrichtung zum Anschließen von explosions- und schlagwettergeschützten elektrischen Betriebsmitteln der Zündschutzart "Druckfeste Kapselung" an eine mit einer elektrischen Energiequelle in Verbindung stehende elektrische Leitung (19), mit einer Leitungseinführung (15,17), die an der Außenseite des Gehäuses (1) befestigt ist, die eine Gehäuseöffnung umgibt und die die durch die Gehäuseöffnung eingeführte Leitung (19) umfaßt, und mit einem in die Gehäuseöffnung eingesetzten oder am Gehäuse angeordneten Steckverbinder-Zwischenteil (8), das an dem Gehäuse (1) befestigt ist und an dem ihrerseits die Leitungseinführung (15,17) befestigt ist, wobei das Zwischenteil (8) einen mit Schrauben (14) an dem Gehäuse befestigbaren Flanschteil (9) aufweist,
**dadurch gekennzeichnet**,
daß das Zwischenteil (8) eine von dem Flanschteil (9) sich durch die Gehäuseöffnung erstreckende Hülse (11) und einen in der Hülse (11) befindlichen Isolierstoffblock (10), der ein oder mehrere Steckerstifte und/oder Steckerbuchsen (12,13) in sich lagert, aufweist.

2. Vorrichtung nach Anspruch 1,
**dadurch gekennzeichnet**,
daß im Inneren des Gehäuses (1) ein Aufnahmeteil (4,5) fluchtend mit der Gehäuseöffnung angeordnet ist, und daß das Aufnahmeteil aus einer Aufnahmehülse (4) und einem Isolierstoffkörper (5) besteht, der ein oder mehrere Steckerbuchsen und/oder Steckerstifte (6,7) entsprechend den Steckerstiften bzw. den Steckerbuchsen in dem Zwischenteil (8) lagert.

## Claims

1. A device for connecting explosion- and firedamp proof electrical equipment of the type of protection "pressure-proof enclosure" to an electric line (19) connected to a source of electrical energy, comprising a line lead-in (15, 17) secured to the outside of the housing (1), surrounding a housing opening and enclosing the line (19) inserted through the housing opening, and a pluggable connector intermediate part (8) which is inserted in the housing opening or disposed on the housing and which is secured to the housing (1) and has the line lead-in (15, 17) secured thereto, with the intermediate part (8) having a flange part (9) adapted to be secured to the housing by means of screws (14),
characterized in that the intermediate part (8) comprises a sleeve (11) extending from the flange part (9) through the housing opening, and an insulating material block (10) located in the sleeve (11) and supporting therein one or more plug pins and/or plug sockets (12, 13).

2. A device according to claim 1,
characterized in that a receptacle part (4, 5) is disposed inside the housing (1) in alignment with the housing opening, and in that the receptacle part consists of a receiving sleeve (4) and an insulating material body (5) supporting one or more plug sockets and/or plug pins corresponding to the plug pins and plug sockets, respectively, in the intermediate part (8).

## Revendications

1. Dispositif de branchement de matériels
électriques antidéflagrants et protégés contre le grisou, du type de protection à la commutation "blindage antidéflagrant", à une ligne électrique (19) en liaison avec une source d'énergie électrique, comportant une entrée de câble (15, 17) qui est fixée sur le côté extérieur du boîtier (1), qui entoure une ouverture de boîtier et qui comprend la ligne (19) introduite à travers l'ouverture de boîtier, et comportant un élément intermédiaire de connecteur (8) introduit dans l'ouverture de boîtier ou placé sur le boîtier, qui est fixé sur le boîtier (1) et sur lequel l'entrée de câble (15, 17) est fixée à son tour, l'élément intermédiaire (8) présentant une bride (9) à fixer par des vis (14) sur le boîtier, caractérisé en ce que l'élément intermédiaire (8) comporte un manchon (9) s'étendant depuis la bride (9) à travers l'ouverture de boîtier et un bloc de matière isolante (10) se trouvant dans le manchon (11), qui loge une ou plusieurs broches de connecteur et/ou douilles de connecteur (12, 13).

2. Dispositif selon la revendication 1, caractérisé en ce qu'à l'intérieur du boîtier (1), il est prévu un élément formant logement (4, 5), aligné avec l ouverture de boîtier, et en ce que l'élément formant logement est constitué d'un manchon de logement (4) et d'un corps en matière isolante (5) qui loge une ou plusieurs douilles de connecteur et/ou broches de connecteur conformément aux broches ou aux douilles de connecteur de l'élément intermédiaire (8).
